# EUROPÄISCHE PATENTSCHRIFT

(11) **EP 0 539 621 B1**
(45) Veröffentlichungstag und Bekanntmachung des Hinweises auf die Patenterteilung: **01.02.1995**
(21) Anmeldenummer: 91118647.6
(22) Anmeldetag: 31.10.1991
(51) Int. Cl.: F21V 17/00, F21S 1/14

(54) **Modulares Leuchtensystem für Innenräume**
Indoor modular lighting system
Système d'éclairage modulaire de locaux

(43) Veröffentlichungstag der Anmeldung: 05.05.1993
(73) Patentinhaber: SIEMENS AKTIENGESELLSCHAFT, 80333 München (DE)
(72) Erfinder: Königstein, Hans Peter, W-8221 Palling (DE); Theill, Christian, I-50125 Firenze (IT)

(56) Entgegenhaltungen:
- EP-A- 0 469 179
- DE-A- 2 737 766
- US-A- 2 867 719

## Beschreibung

Die Erfindung bezieht sich auf ein modulares Leuchtensystem für Innenräume, bestehend aus zwei, ein einseitig offenes Hohlprofil aufweisenden sowie obere und untere Seitenteile umfassenden Tragschienen beliebiger Länge, die - mit ihren Öffnungen einander gegenüberliegend - parallel zueinander angeordnet sind. Ein oder mehrere Modulbausteine sind in ihren Zwischenraum angeordnet und sind mit den Tragschienen zu Einzelleuchten oder einem durchgehenden Schienenstrangkörper mit hierin integrierten Leuchten, Strahlern und gegebenenfalls sonstigen elektrischen oder mechanischen Baugruppen gestaltet. Dabei weisen die Modulbausteine jeweils eine Tragplatte mit Seitenteilen auf, die an den freien Enden der oberen Schienenteile der Tragschienen vorgesehene, im Profil kopfartig ausgebildete Ansätze hintergreifen.

Bei einem solchen in der älteren europäischen Patentanmeldung, veröffentlicht als EP-A1-0 469 179, vorgeschlagenen Leuchtensystem werden die Modulbausteine, die an ihrer Oberseite zur Aufnahme und Halterung der Modulbauteile eine Trägerplatte aufweisen, als Baueinheit von unten zwischen die beiden Tragschienen eingeschoben und über die Seitenteile der Tragplatte an den freien Enden der oberen Schienenteile der Tragschienen befestigt. Auf diese Weise wird zugleich eine in sich starre, tragende Verbindung zwischen den beiden Tragschienen hergestellt.

Der Erfindung liegt die Aufgabe zugrunde, in Weiterbildung des vorstehend beschriebenen modularen Leuchtensystems durch geeignete Gestaltung der Tragplatten der Modulbausteine einerseits und der freien Enden der oberen Schienenteile der Tragschienen andererseits sowie durch die Wahl der Befestigungsmittel für die Verbindung der Tragplatte der Modulbausteine mit den Tragschienen eine schnelle und einfache Montage sicherzustellen.

Diese Aufgabe wird gemäß der Erfindung durch die im Anspruch 1 angegebenen Merkmale gelöst.

Vorteilhafte Ausgestaltungen des Gegenstandes nach Anspruch 1 sind in den weiteren Patentansprüchen 2 bis 5 angegeben.

Ausführungsbeispiele der Erfindung werden im folgenden anhand der Zeichnung näher erläutert, dabei zeigt:
Figur 1 den Querschnitt eines modularen Leuchtensystems mit einer die oberen Schienenteile miteinander verbindenden Tragplatte und einem die unteren Schienenteile miteinander verbindenden Abdeckglas,
Figur 2 das modulare Leuchtensystem nach Figur 1 ohne Abdeckglas in Explosionsdarstellung.

Die Figuren 1 und 2 zeigen die beiden zueinander parallelen Tragschienen 1, in die von unten in den Zwischenraum Modulbaugruppen einsetzbar sind. Die Modulbaugruppen haben an der Oberseite eine Tragplatte 8, die der Aufnahme und Halterung der Modulbauteile dient. In den Figuren 1 und 2 ist aus Gründen der Übersichtlichkeit auf die Darstellung der Modulbauteile verzichtet. Hier wird also der Modulbaustein ausschließlich durch seine Tragplatte repräsentiert. Sobald ein solcher Modulbaustein von unten in den Zwischenraum zwischen die beiden Tragschienen 1 eingesetzt und an den freien Enden der oberen Schienenteile 2 der Tragschienen 1 befestigt ist, kann, sofern dies für einen solchen Modulbaustein vorgesehen ist, die untere Öffnung des Zwischenraums zwischen den Tragschienen 1 durch ein Abdeckglas 7 verschlossen sein.

Die zueinander parallelen, mit ihren Öffnungen gegeneinander ausgerichteten Tragschienen 1, weisen ein in erster Näherung V-artiges Hohlprofil mit einem oberen Schienenteil 2 und einem unteren Schienenteil 3 auf, die miteinander durch eine Querwand 4 verbunden sind. Durch die Querwand 4 wird das Querschnittsprofil der Tragschienen 1 in eine große, einseitig offene Aufnahmekammer 5 sowie eine kleine Aufnahmekammer 6 unterteilt. Im Bereich der kleinen Aufnahmekammer 6 ist das obere Schienenteil 2 zu einem Deckel 21 gestaltet. Die Aufnahmekammern 5 und 6 dienen der Aufnahme von elektrischen Bauteilen und/oder Leitungen. Zur Halterung des Abdeckglases 7 bzw. anderer mechanischer Verbindungselemente weisen die unteren Schienenteile 3 der Tragschienen 1 an den freien Enden Kopfstege 31 auf. Beim Abdeckglas in Figur 1 greifen diese Kopfstege 31 in nicht näher bezeichnete Hinterschneidungen der auf der Innenseite des Abdeckglases 7 vorgesehenen Federleisten 71 ein.

Das obere Schienenteil 2 der Tragschienen 1 weist auf seiten der großen Aufnahmekammer 5 in unmittelbarer Nähe seines freien Endes eine dem Eingriff von Halterungen dienende, nach außen offene Ankernut 22 auf. Diese Ankernut 22 hat das Profil eines Stiefels, dessen Kappe zur Querwand 4 hin zeigt und dessen Schaftrückseite die hintere Seitenwand einer Leiste 23 ist, deren Profil am freien Ende in einen kopfartigen Ansatz 24 übergeht. Der kopfartige Ansatz 24 steht dabei nach vorn über die Leiste 23 über und weist eine senkrechte Stirnseite 27 auf. Im Bereich seines Überstandes ist der kopfartige Ansatz 24 mit einer nach unten offenen Hinderschneidung 25 versehen. Ferner weist die Leiste 23 im Fußbereich eine nach vorn offene Stecknut 26 auf. Sowohl die Hinterschneidung 25 als auch die Stecknut 26 dienen der Halterung und Befestigung der Tragplatte 8, die hierzu im Profil geeignet geformte Seitenteile 81 aufweist.

Das Profil der Seitenteile 81 der Tragplatte 8 weist, wie die Figuren 1 und 2 zeigen, eine Schraubennut 82 an der Unterseite sowie eine gegenüber dem oberen Rand der Tragplatte 8 nach unten abgesetzte und nach oben offene Rinne auf. Der in Figur 2 angegebene Absetzabstand a der Rinne 83 ist so bemessen, daß die Oberseite der Tragplatte 8 im zwischen die Tragschiene 1 eingesetzten Zustand mit der Oberseite des im Profil kopfartigen Ansatzes 24 der Leiste 23 und damit mit der äußeren Kontur der oberen Schienenteile 2 der Tragschiene 1 fluchtet.

Beim Einsetzen eines Modulbausteines mit seiner Tragplatte 8 von unten zwischen die Tragschienen 1 greifen die Seitenteile 81 der Tragplatte 8 mit dem äußeren Rand ihrer Rinne 83 formschlüssig in die Hinterschneidung 25 der Leiste 23 an der Unterseite des im Profil kopfartigen Ansatzes 24 keilförmig und sich dabei zentrierend ein. Anschließend wird die Tragplatte 8 mit ihren Seitenteilen 81 dadurch gegen die kopfartigen Ansätze 24 der Leisten 23 verspannt, daß an der Unterseite der Seitenteile 81 als Spannelemente Winkelschienenstücke 9 mit Spannschrauben 10 angebracht werden.

Zunächst werden dabei die Winkelschienenstücke 9 mit dem freien Ende ihres einen Schenkels 91 bis zum Anschlag des anderen Schenkels 92 an den Innenwänden der Seitenteile 81 in die Stecknuten 26 der Leisten 23 eingeschoben und anschließend mit ihrem Schenkel 91 jeweils mit wenigsten einer Spannschraube 10 an der Unterseite der Seitenteile 81 dadurch befestigt, daß die Spannschrauben kraftschlüssig in die nach unten offene Schraubennut 82 eingedreht werden. Dabei wird dann die Tragplatte 8 gegen die kopfartigen Ansätze 24 der Leisten 23 der oberen Schienenteile 2 verspannt.

Bei der Explosionsdarstellung eines Abschnitts eines Leuchtensystems nach Figur 2 ist neben der Tragplatte 8 eines Modulbausteins noch zusätzlich ein zu einem Verbindungsbügel 80 verkürzte Tragplatte dargestellt. Die Winkelschinenstücke 9 unterscheiden sich von denen, mit denen die Tragplatte 8 an den oberen Schienenteilen 2 befestigt ist, dadurch, daß die Befestigung dieser Winkelschienenstücke 9 an der Unterseite der Seitenteile 81 mit zwei Spannschrauben 10 erfolgt.

Durch eine solche Verkürzung einer Tragplatte 8 ist es möglich, bei Erhaltung des Tragplattenprofils einen in sich tragenden Verbindungsbügel 80 zu verwirklichen, der überall da eingesetzt werden kann, wo im Zuge eines Schienenstrangs eine tragende Verbindung zwischen den beiden Tragschienen 1 eines Schienenstrangs zusätzlich erforderlich ist.

## Patentansprüche

1. Modulares Leuchtensystem für Innenräume, bestehend aus zwei ein einseitig offenes Hohlprofil aufweisenden sowie obere und untere Schienenteile (2 bzw. 3) umfassenden Tragschienen (1) beliebiger Länge, die mit ihren Öffnungen einander gegenüberliegend, parallel zueinander angeordnet sind und mit einem oder mehreren im Zwischenraum der beiden Tragschienen (1) angeordneten Modulbausteinen, wobei die Tragschienen (1) und der oder die Modulbaustein zu Einzelleuchten oder einem durchgehenden Schienenstrangkörper mit hierin integrierten Leuchten, Strahlern und gegebenenfalls sonstigen elektrischen oder mechanischen Baugruppen gestaltet sind, wobei die Modulbausteine, die an ihrer Oberseite zur Aufnahme und Halterung von Modulbauteilen eine Tragplatte (8) mit Seitenteilen (81) aufweisen, als Baueinheit von unten zwischen die beiden Tragschienen (1) einschiebbar gestaltet und über die Seitenteile (81) der Tragplatte (8) an den freien Enden und oberen Schienenteile (2) der Tragschienen (1) befestigt sind und wobei die Tragplatte (8) eines Modulbausteins mit ihren Seitenteilen (81) an den freien Enden der oberen Schienenteile (2) vorgesehene, im Profil kopfartig ausgebildeten Ansätze (24) hintergreifen und zur Verspannung der Tragplatte (8) gegen diese Ansätze (24) Spannelemente (9) vorgesehen sind, die an der Unterseite der Seitenteile (81) der Tragplatte (8) mit jeweils wenigstens einer Spannschraube (10) befestigt sind und mit ihren über die Seitenteile (81) hinaus überstehenden Rändern in längsseitige Stecknuten (26) der benachbarten oberen Schienenteile (2) eingreifen.

2. Modulares Leuchtensystem nach Anspruch 1,
**dadurch gekennzeichnet,**
daß die freien Enden der oberen Schienenteile (2) der Tragschienen (1) zu einer sich nach oben erstreckenden Leiste (23) gestaltet sind, deren Profil im Fußbereich die nach vorn offene Stecknut (26) aufweist und am freien Ende in den kopfartigen Ansatz (24) übergeht und
daß dieser im Profil kopfartige Ansatz (24) über die Vorderseite der Leiste (23) übersteht, eine vertikale Stirnseite (27) aufweist und im überstehenden Teilbereich mit einer nach unten offenen Hinterschneidung (25) versehen ist.

3. Modulares Leuchtensystem nach Anspruch 1 oder 2,
**dadurch gekennzeichnet,**
daß die Seitenteile (81) der Tragplatte (8) im Profil eine Schraubennut (82) an der Unterseite sowie eine gegenüber dem oberen Rand der Tragplatte (8) nach unten abgesetzte und nach oben offene Rinne (83) aufweisen,
daß die Tragplatte (8) eines Modulbausteins, eingesetzt in den Zwischenraum der Tragschienen (1) mit ihren freien Rinnenrändern in die Hinterschneidungen (25) der im Profil kopfartigen Ansätze (24) der benachbarten Leisten (23) an den freien Enden der oberen Schienenteile (2) formschlüssig eingreift und
daß der Absetzabstand (a) der Rinnen (83) vom oberen Rand der Tragplatte (8) so gewählt ist, daß die Oberseite der Tragplatte (8) des Modulbausteins mit den Oberseiten der Leisten (23) und damit mit der Oberseite der oberen Schienenteile (2) der Tragschienen (1) fluchtet.

4. Modulares Leuchtensystem nach einem der vorhergehenden Ansprüche,
**dadurch gekennzeichnet,**
daß die Spannelemente Winkelschienenstücke (9) sind, die mit ihrem einen Schenkel (91) mit wenigstens einer Spannschraube (10) in der Schraubennut (82) eines Seitenteils (81) der Tragplatte (8) gehaltert sind sowie über ihre Länge in die Stecknut (26) der benachbarten Leiste (23) eines oberen Schienenteils (2) einer Tragschiene (1) eingreifen und mit ihrem anderen Schenkel (92) an der Innenwand dieses Seitenteils (81) der Tragplatte (8) anliegen.

5. Modulares Leuchtensystem nach einem der vorhergehenden Ansprüche,
**gekennzeichnet durch**
die Verwendung einer auf Bügelbreite verkürzten Tragplatte als tragendes, den Abstand zwischen den Tragschienen (81) überbrückendes Verbindungselement (80).

## Claims

1. Modular luminaire system for inner rooms, consisting of two supporting rails (1) which are of any length, have a hollow profile which is open on one side, comprise upper and lower rail parts (2 and 3, respectively), and, are arranged parallel to one another lying with their openings opposite each other, and having one or more modular components arranged in the interspace between the two supporting rails (1), the supporting rails (1) and the modular component(s) being configured to individual luminaires or a continuous rail track member having integrated therein luminaires, floodlights, and possibly other electrical or mechanical subassemblies, the modular components, which have on their upper side a supporting plate (8) with side parts (81) for accommodating and holding modular component parts, being configured as a constructional unit, which can be pushed in between the two supporting rails (1) from below, and fastened by means of the side parts (81) of the supporting plate (8) on the free ends and upper rail parts (2) of the supporting rails (1), and the supporting plate (8) of a modular component engaging with its side parts (81) behind attachments (24), provided on the free ends of the upper rail parts (2) and constructed to have a head-like profile, and clamping elements (9) being provided for bracing the supporting plate (8) with respect to these attachments (24), which clamping elements are fastened to in each case at least one clamping screw (10) on the underside of the side parts (81) of the supporting plate (8) and engage with their edges, projecting beyond the side parts (81), in plug grooves (26) on the longitudinal side of the neighbouring upper rail parts (2).

2. Modular luminaire system according to Claim 1, characterized in that the free ends of the upper rail parts (2) of the supporting rails (1) are configured to a strip (23) which extends upwards, whose profile has in the base region the plug groove (26) open towards the front and merges at the free end into the head-like attachment (24) and in that this attachment (24) of head-like profile projects beyond the front side of the strip (23), has a vertical end face (27) and is provided in the projecting subregion with an undercut (25) which is downwardly open.

3. Modular luminaire system according to Claim 1 or 2, characterized in that the side parts (81) of the supporting plate (8) have in the profile a screw groove (82) on the underside and a channel (83) downwardly offset with respect to the upper edge of the supporting plate (8) and upwardly open, in that the supporting plate (8) of a modular component, inserted into the interspace between the supporting rails (1), engages with its free channel edges into the undercuts (25) of the attachments (24), of head-like profile, of the neighbouring strips (23) on the free ends of the upper rail parts (2) in a positively locking manner, and in that the distance (a) at which the channels (83) are offset with respect to the upper edge of the supporting plate (8) is selected in such a manner that the upper side of the supporting plate (8) of the modular component is in alignment with the upper sides of the strips (23) and thus with the upper side of the upper rail parts (2) of the supporting rails (1).

4. Modular luminaire system according to one of the preceding claims, characterized in that the clamping elements are angular rail parts (9) which are held with their one leg (91) by means of at least one clamping screw (10) in the screw groove (82) of a side part (81) of the supporting plate (8) and engage over their length into the plug groove (26) of the neighbouring strip (23) of an upper rail part (2) of a supporting rail (1) and bear with their other leg (92) on the inner wall of this side part (81) of the supporting plate (8).

5. Modular luminaire system according to one of the preceding claims, characterized by the use of a supporting plate, shortened to the width of the bracket, as supporting connection element (80) which bridges the distance between the supporting rails (81).

## Revendications

1. Système d'éclairage modulaire pour pièces intérieures, constitué de deux rails de support (1) d'une longueur quelconque, qui ont un profil évidé ouvert d'un côté et des éléments supérieur et inférieur (2 ou 3) et qui, en étant opposés par leur ouverture, sont disposés parallèlement, et comportant un ou plusieurs modules disposés dans l'espace intermédiaire présent entre les deux rails de support (1), les rails de support (1) et le ou les modules étant agencés sous la forme de lampes individuelles ou d'une structure de rail continue dans laquelle sont intégrés des lampes, des sources de rayonnement et éventuellement d'autres unités électriques ou mécaniques, les modules, qui ont sur leur face supérieure une plaque de support (8) comportant des parties latérales (81) pour loger et fixer des modules, étant agencés de manière à pouvoir être insérés sous la forme d'une unité de construction par le bas entre les deux rails de support (1) et étant fixés, par l'intermédiaire des parties latérales (81) de la plaque de support (8), aux extrémités libres et aux parties supérieures (2) des rails de support (1), la plaque de support (8) d'un module s'accrochant par ses parties latérales (81) sur des parties saillantes (24) à un profil en forme de tête, qui sont prévues aux extrémités libres des parties supérieures (2) des rails, et pour serrer la plaque de support (8) contre ces parties saillantes (24) sont prévus des éléments de serrage (9), qui sont fixés sur la face inférieure des parties latérales (81) de la plaque de support (8) par respectivement au moins une vis de serrage (10) et pénètrent par leurs bords, qui font saillie au-delà des parties latérales (81), dans des rainures longitudinales d'enfichage (26) des parties supérieures voisines (2) des rails.

2. Système de lampe modulaire suivant la revendication 1, caractérisé par le fait que les extrémités libres des parties supérieures (2) des rails de support (1) sont agencées pour former une barrette (23) qui s'étend vers le haut et dont le profil au niveau de la base comporte la rainure d'enfichage (26) ouverte vers l'avant et se prolonge, à l'extrémité libre, par la partie saillante en forme de tête (24), et
que cette partie saillante (24) à profil en forme de tête fait saillie au-delà de la face avant de la barrette (23), a une face frontale verticale (27) et comporte, dans sa zone partielle saillante, une zone en contre-dépouille (25) qui s'ouvre vers le bas.

3. Système de lampe modulaire suivant la revendication 1 ou 2, caractérisé par le fait que les parties latérales (81) de la plaque de support (8) comporte dans leur profil, au niveau de leur face inférieure, une rainure (82) pour vis ainsi qu'une goulotte (83) décalée vers le bas par rapport au bord supérieur de la plaque de support (8) et ouverte vers le haut,
que la plaque de support (8) d'un module, inséré dans l'espace intermédiaire entre les rails de support (1), pénètre selon une liaison par formes complémentaires par les bords libres de sa goulotte dans les zones en contre-dépouille (25) des parties saillantes (24) à profil en forme de tête des barrettes voisines (23), aux extrémités libres des parties supérieures (2) du rail, et
que la distance de décalage en retrait (a) des goulottes (83) par rapport au bord supérieur de la plaque de support (8) est choisie de telle sorte que la face supérieure de la plaque de support (8) du module est alignée avec les faces supérieures des barrettes (23) et par conséquent avec la face supérieure des parties supérieures (2) des rails de support (1).

4. Système de lampe modulaire suivant l'une des revendications précédentes, caractérisé par le fait que les éléments de serrage sont des pièces de rail en forme de cornières (9), qui sont retenus, par l'une de leurs ailes (91), par au moins une vis de serrage (10) dans la rainure de vis (82) d'une partie latérale (81) de la plaque de support (8), et pénètrent sur leur longueur dans la rainure d'enfichage (26) de la barrette voisine (23) d'une partie supérieure (2) d'un rail de support, et s'appliquent, par leur autre aile (92), à la paroi intérieure de cette partie latérale (81) de la plaque de support (8).

5. Système de lampe modulaire suivant l'une des revendications précédentes, caractérisé par
l'utilisation d'une plaque de support raccourcie à la largeur d'un étrier, en tant qu'élément de liaison porteur (80) qui s'étend sur la distance entre les rails de support (81).
